# EUROPÄISCHE PATENTANMELDUNG

(11) **EP 2 495 050 A1**
(43) Veröffentlichungstag der Anmeldung: **05.09.2012**
(21) Anmeldenummer: 12075023.7
(22) Anmeldetag: 01.03.2012
(51) Int. Cl.: B05B 1/04, B05C 5/02, B05C 17/005

(54) **Applikationsdüse zur Applikation von pastösen Medien zur Feinabdichtung von Falznähten**

(30) Priorität: 03.03.2011 DE 202011003516 U
(71) Anmelder: Artur Schambach Lehren- und Werkzeugbau GmbH, 13403 Berlin (DE)
(72) Erfinder: Hopp, Mario, 10585 Berlin (DE)
(74) Vertreter: Scholz, Hartmut

(57) **Zusammenfassung**

Applikationsdüse zur Applikation von pastösen Medien (19) zur Feinabdichtung von Falznähten (29), mit einem Düsenkopf (13), der mit einem Zuführrohr (11) für das zu applizierende Medium (19) verbunden ist. Der Düsenkopf (11) weist eine seitliche längs verlaufende Austrittsöffnung auf. Die seitliche Austrittsöffnung (21) weist in Draufsicht gekrümmte einander gegenüberliegende Öffnungslängsseiten (22) auf, die durch gerade Öffnungsendseiten (23) beabstandet miteinander verbunden sind.

## Beschreibung

Die Erfindung betrifft eine Applikationsdüse zur Applikation von pastösen Medien zur Feinabdichtung von Falznähten, mit einem Düsenkopf, der mit einem Zuführrohr für das zu applizierende Medium verbunden ist, wobei der Düsenkopf mit einer seitlichen, längsverlaufenden Austrittsöffnung versehen ist.

Blechbauteile, insbesondere beim Karosseriebau von Kraftfahrzeugen, werden häufig über sogenannte Falznähte miteinander verbunden. Diese Blechbauteile werden aus Rohblechen gestanzt und in eine Form gepresst, die dann hinterher miteinander verbunden werden.

Nach dem Falzen liegen die Stanzkanten frei und bieten Angriffsflächen für Korrosion, die durch Witterungseinflüsse verursacht wird. Zwar werden die Blechbauteile nach ihrem Zusammenbau durch Lackieren gegen Korrosion geschützt, im Bereich der Falznähte jedoch liegen sie dicht aneinander, sodass sie hier nicht lackiert werden können.

Derartige Falznähte bieten daher eine ideale Angriffsfläche für Korrosion und werden daher mit einer Feinabdichtung aus einem gegen Korrosion resistenten Material, beispielsweise PVC, überdeckt. Diese Feinabdichtung geschieht mittels eines pastösen Mediums, das beim Einbrennen der Lackierung aushärtet, so dass die Falznähte gegen Korrosion geschützt sind.

Das Auftragen dieser pastösen Medien zur Feinabdichtung von Falznähten erfordert ein relativ hohes handwerkliches Geschick und ist damit zeit- und kostenaufwendig. Das Abdecken der Falznähte erfordert im Bereich der Stanzkanten einen höheren Materialauftrag, der zu den anschließenden Blechflächen hin flach auslaufen soll. Wird kein flacher Auslauf erzielt, so bildet die Feinabdichtung wiederum Stoßkanten, die sich aufrollen können und Korrosionsangriffe ermöglichen.

Um die Produktionskosten zu senken, ist man bemüht, die teure menschliche Arbeitskraft durch automatische Prozesse zu ersetzen. Diese automatischen Prozesse müssen in der Lage sein, während des Auftragens gleitend ineinander übergehende Schichtdicken zu ermöglichen.

Aufgabe der vorliegenden Erfindung ist es, eine Vorrichtung zu schaffen, mit der pastöse Medien streifenförmige Auftragsdicken mit gleitend auslaufenden Randbereichen erzielt werden können.

Gelöst wird diese Aufgabe durch die Merkmale des Anspruchs 1, insbesondere dadurch, dass die seitliche Austrittsöffnung in Draufsicht gekrümmte einander gegenüberliegende Öffnungslängsseiten aufweist und die Längsseitenenden der Öffnungslängsseiten durch gerade Öffnungsendseiten beabstandet miteinander verbunden sind.

Zur vorteilhaften Ausgestaltung ist es erfindungsgemäß vorgesehen, dass der Innendurchmesser des Düsenkopfes unter Bildung eines Vorpuffers größer als der Außendurchmesser des Zuführrohres ist. Durch diese Maßnahmen wird ein Vorratsraum für das zu applizierende Medium geschaffen, in dem unterschiedliche Viskositäten und mögliche Blaseneinschlüsse kompensiert werden können und soviel pastöses Medium bevorratet wird, dass keine eingeschlossenen Blasen beim Austritt aus der Applikationsdüse auftreten. Eine Blasenbildung in dem aufgetragenen pastösen Medium, nämlich einem Kunststoffmaterial, beispielsweise PVC, wird dadurch vermieden. Es tritt ein gleichmäßiger Strom von konstanter Dicke und Konsistenz aus.

Bei einer vorteilhaften Ausgestaltung der Erfindung weist der Vorpuffer des Düsenkopfes eine längs verlaufende, seitliche Austrittsöffnung zur blasenfreien Applikation von pastösen Medien auf.

Dabei ist es vorteilhaft, wenn die Öffnungslängsseiten der seitlichen Austrittsöffnung eine Öffnungskrümmung mit einem Krümmungsradius "R" aufweisen, der 3,0 bis 4,5 mal, insbesondere 3,8 mal größer als die Öffnungslänge "L" der Öffnungslängsseiten ist.

Zur weiteren vorteilhaften Ausgestaltung ist es erfindungsgemäß vorgesehen, dass die Öffnungslänge "L" der Öffnungslängsseiten der seitlichen Austrittsöffnung 8,0 bis 14,0 mal, insbesondere 12,0 mal größer als die geraden einander gegenüberliegen Öffnungsendseiten sind.

Bei einer weiteren vorteilhaften Ausgestaltung der Erfindung ist es vorgesehen, dass die Öffnungslängsseiten der seitlichen Austrittsöffnung etwa mittig in einer maximalen Breite "Bₘₐₓ" einander gegenüberliegen, die 1,5 bis 2,5 mal, insbesondere 1,8 mal größer als die Öffnungsbreite "B" der geraden Öffnungsendseiten ist.

Durch alle diese Maßnahmen wird eine Applikationsdüse geschaffen, bei der das zu applizierende Medium über die Öffnungslängsseiten der seitlichen Austrittsöffnung verteilt geringfügig unterschiedliche Austrittsgeschwindigkeiten als an den geraden Öffnungsenden aufweist. Dadurch tritt im Bereich der maximalen Breite "Bₘₐₓ" eine größere Menge des zu applizierenden Mediums als an den geraden Öffnungsenden aus.

In diesem Bereich des austretenden zu applizierenden Mediumstroms liegen die abzudichtenden Stoßkanten zwischen zwei miteinander durch Falznähte verbundenen Blechen, für den eine geringfügig größere Menge Abdichtmedium benötigt wird. Dabei verhindern die geraden Öffnungsendseiten zu hohe Scheerkräfte innerhalb des Mediumstroms, die zu einem Verkleben in diesem Bereich führen können, und es wird eine gleichmäßige und konstante Strombreite gewährleistet. Der Düsenkopf besteht vorzugsweise aus einem Hartmetall, das einen geringen Verschleiß und hohe Standzeiten aufweist.

Weitere vorteilhafte Maßnahmen sind in den Unteransprüchen beschrieben. Die Erfindung ist in den beiliegenden Zeichnungen dargestellt und wird nachfolgend näher beschrieben; es zeigt:
- **Figur 1**: die schematische Darstellung einer Winkeldüse mit aufgesetztem Düsenkopf mit seitlich angebrachter, länglicher Austrittsöffnung;
- **Figur 2**: die Draufsicht auf den Querschnitt einer seitlich angebrachten, länglichen Düsenaustrittsöffnung nach Figur 1;
- **Figur 3**: den schematischen Schnitt durch einen Falzbereich, mit Stanzkanten und erfindungsgemäß flach auslaufenden Enden der Feinabdichtung;
- **Figur 4**: den schematischen Schnitt durch einen Falzbereich, mit Stanzkanten und aufgewölbten Enden der Feinabdichtung.

Wie die Figur 1 zeigt, besteht eine erfindungsgemäße Applikationsdüse 10, hier als eine sog. Winkeldüse dargestellt, aus einem den jeweiligen Anforderungen entsprechend individuell geformten Zuführrohr 11, das zwischen einem Rohranschluss 12 eines nicht näher dargestellten Vorratsbehälters und einem Düsenkopf 13 verläuft.

Der Düsenkopf 13 weist einen Vorpuffer 14 auf, dessen Innendurchmesser 15 größer als der Außendurchmesser 16 des Zuführrohres 11 ist. Je nach Größe des Außendurchmessers 16 ist ein ringförmiger Absatz 17 gegenüber dem Innendurchmesser 15 des Vorpuffers 14 vorgesehen.

Der Vorpuffer 14 wird durch die Differenz zwischen dem Innendurchmesser 15 und dem Außendurchmesser 16 des Zuführrohres 11 in dem hohlzylindrischen Düsenkopf 13 gebildet. Der Vorpuffer 14 ist ein Vorratsraum, der erfindungsgemäß der Bevorratung für das zu applizierende pastöse Medium 19 dient. Dadurch ist ein stets gleichmäßiger, ununterbrochener und blasenfreier Austritt von zu applizierendem Medium 19 aus der Applikationsdüse 10 gewährleistet.

Der Düsenkopf 13 ist hohlzylindrisch ausgebildet und an die äußere Rohraustrittsöffnung 18 des Zuführrohres 11 angelötet oder angeklebt, wobei der ringförmige Absatz 17 dadurch geschlossen wird. Er weist an seinem, der Rohraustrittsöffnung 18 gegenüberliegenden Seite, ein geschlossenes Düsenkopfende 20 auf.

Der Düsenkopf 13 ist im Bereich seines Rohrumfanges mit einer länglichen, schlitzförmigen seitlichen Austrittsöffnung 21 versehen. Durch diese Austrittsöffnung 21 kann das in dem Vorpuffer 14 bevorratete zu applizierende pastöse Medium 19 als eine Feinabdichtung 25 auf eine Falznaht 29 aufgebracht werden, wie sie in den Figuren 3 und 4 dargestellt ist. Mit derartigen Falznähten 29 werden Bleche 27, beispielsweise die Karosseriebleche eines nicht dargestellten Kraftfahrzeuges, miteinander verbunden.

Derartige Bleche 27 werden üblicherweise aus sog. Coils gestanzt, wobei Stanzkanten 26 entstehen. Die ausgestanzten Bleche 27 werden anschließend in die gewünschte Form gepresst und dabei mittels Falznähten 29 zu einer Karosserie miteinander verbunden. Die Stanzkanten 26 werden dabei mit eingefalzt.

Zum Schutz vor Korrosion werden die fertigen Karosserien anschließend lackiert. Diese Lackierungen überdecken zwar auch die Falznähte, diese bleiben aber trotzdem Schwachstellen für den Angriff von Korrosion.

Zur Vermeidung derartiger Schwachstellen werden die Falznähte 29 vor dem Lackieren durch Auftragen einer Feinabdichtung 25 aus einem pastösen Medium 19 versiegelt. Die aufgetragene Feinabdichtung 25 soll dabei flach auslaufende Enden 28 aufweisen, wie sie in der Figur 3 dargestellt sind.

Ist der Auftrag aus pastösem Medium 19 ungleichmäßig, so kann es an diesen Enden zu Aufwölbungen 30 kommen, wie sie in der Figur 4 dargestellt sind. Diese Aufwölbungen 30 wiederum können zu ganz oder teilweisem Abheben der Feinabdichtung 25 und damit zu Korrosion führen. Um derartige Aufwölbungen 30 zu vermeiden, ist ein gleichmäßiger, ununterbrochener Austrittsstrom an pastösem Medium 19 aus der Applikationsdüse 10 erforderlich.

Es hat sich gezeigt, dass derartige Aufwölbungen 30 vermieden werden, wenn der austretende Strom an pastösem Medium 19 in der Mitte dicker als an seinen oberen und unteren Enden ist.

Nun können in dem Zuführrohr 11 Luftblasen in oder an dem pastösen Applikationsmediums 19 eingeschlossen sein, durch die eine maschinelle Applikation einer gleichmäßigen Schichtdicke einer Feinabdichtung 25 gestört wird. Durch den erfindungsgemäßen Vorpuffer 14 wird eine stets ausreichend Menge an blasenfreiem pastösem Medium 19 bereitgestellt, die eine gleichmäßige und blasenfreie Applikation für eine Feinabdichtung 25 gewährleistet.

Wie die Figur 2 im Detail zeigt, weist die seitliche Austrittsöffnung 21 des Düsenkopfes 13 einander gegenüberliegende gekrümmte Öffnungslängsseiten 22 mit jeweils einer Öffnungskrümmung 24 auf. Die Öffnungskrümmungen 24 der einander gegenüberliegenden gekrümmten Öffnungslängsseiten 22 sind vorzugsweise spiegelbildlich und weisen einen Krümmungsradius "R" auf, der erfindungsgemäß 2,5 bis 5,5, vorzugsweise 3,8 mal größer als die Öffnungslänge "L" einer Öffnungslängsseite 22 ist.

Die Öffnungslängsseiten 22 sind leicht nach außen gekrümmt und laufen an ihren Längsseitenenden 22a wieder aufeinander zu. Die Längsseitenenden 22a der Öffnungslängsseiten 22 sind durch die geraden Öffnungsendseiten 23 beabstandet miteinander verbunden. Die Öffnungslänge "L" der Öffnungslängsseiten 22 ist 8,0 bis 14,0, vorzugsweise 12,0 mal länger als die Öffnungsbreite "B" der geraden Öffnungsendseiten 23.

Die geraden Öffnungsendseiten 23 liegen einander gegenüber und verlaufen parallel zueinander, sie sind vorzugsweise gleich lang. Je nach zu verarbeitenden pastösem Medium 19 können sie auch unterschiedlich lang sein, wodurch geringfügig unterschiedliche Stärken einer Feinabdichtungen 25 erzielt werden können.

Durch ihre Öffnungskrümmungen 24 liegen die Öffnungslängsseiten 22 der seitlichen Austrittsöffnung 21 etwa mittig mit einer größeren Breite "Bₘₐₓ" einander gegenüber. Die Breite "Bₘₐₓ" ist 1,5 bis 2,5 mal größer als die Öffnungsbreite "B" der geraden Öffnungsendseiten 23, vorzugsweise ist "Bₘₐₓ" 1,8 mal größer als "B".

An den Öffnungslängsseiten 22 der Austrittsöffnung 21 treten beim Durchfluss des zu applizierenden Mediums 19 in den Randbereichen des Mediumstroms Scheerkräfte auf, die in Abhängigkeit von der Reynoldszahl zu unterschiedlichen Fließgeschwindigkeiten und damit zu unterschiedlichen Austrittsmengen führen.

Diese Scheerkräfte reichen unterschiedlich tief in den Austrittsstrom des Mediums 19 hinein, sodass im Bereich der Öffnungsbreite "Bₘₐₓ" der gekrümmten Öffnungslängsseiten 22 der Austrittsöffnung 21 aufgrund des größeren Querschnitts eine größere Menge an pastösem Medium 19 austritt als im Bereich der geraden Öffnungsendseiten 23 mit der kleineren Öffnungsbreite "B".

Wie die Figur 3 zeigt, gelangt dadurch auf den Stanzkanten 26, also in dem kritischen Bereich der Falznähte 29 zwischen zwei gefalzten Blechen 27, mehr pastöses Medium 19, das sich mit flach auslaufenden Enden 28 an die Bleche 27 anschmiegen kann. Diese flach auslaufenden Enden 28 wölben sich nicht mehr auf, wie es in Figur 4 dargestellt ist. Einem Korrosionsangriff wird dadurch wirksam vorgebeugt.

### Bezugszeichen

- 10: Applikationsdüse
- 11: Zuführrohr
- 12: Rohranschluss
- 13: Düsenkopf
- 14: Vorpuffer
- 15: Innendurchmesser
- 16: Außendurchmesser
- 17: ringförmiger Absatz
- 18: Rohraustrittsöffnung
- 19: pastöses Medium
- 20: geschlossenes Düsenende
- 21: seitliche Austrittsöffnung
- 22: gekrümmte Öffnungslängsseite
- 22a: Längsseitenende
- 23: gerade Öffnungsendseite
- 24: Öffnungskrümmung
- 25: Feinabdichtung
- 26: Stanzkante
- 27: Blech
- 28: flach auslaufendes Ende
- 29: Falznaht
- 30: aufgewölbtes Ende
- "L": Öffnungslänge
- "B": Öffnungsbreite
- "Bₘₐₓ": maximale Öffnungsbreite
- "R": Krümmungsradius

## Patentansprüche

1. Applikationsdüse zur Applikation von pastösen Medien (19) zur Feinabdichtung von Falznähten (29), mit einem Düsenkopf (13), der mit einem Zuführrohr (11) für das zu applizierende Medium (19) verbunden ist, wobei der Düsenkopf (11) eine seitliche längs verlaufende Austrittsöffnung aufweist, **dadurch gekennzeichnet, dass** die seitliche Austrittsöffnung (21) in Draufsicht gekrümmte einander gegenüberliegende Öffnungslängsseiten (22) aufweist und die Längsseitenenden (22a) der Öffnungslängsseiten (22) durch gerade Öffnungsendseiten (23) beabstandet miteinander verbunden sind.

2. Applikationsdüse nach Anspruch 1, **dadurch gekennzeichnet, dass** der Innendurchmesser (15) des Düsenkopfes (13) unter Bildung eines Vorpuffers (14) größer als der Außendurchmesser (16) des Zuführrohres (11) ist.

3. Applikationsdüse nach Anspruch 1 oder 2, **dadurch gekennzeichnet, dass** der Vorpuffer (14) des Düsenkopfes (13) die längs verlaufende, seitliche Austrittsöffnung (21) zur Applikation von pastösen Medien (19) aufweist.

4. Applikationsdüse nach den Ansprüchen 1 bis 3, **dadurch gekennzeichnet, dass** die Öffnungslängsseiten (22) der seitlichen Austrittsöffnung (21) eine Öffnungskrümmung (24) mit einem Krümmungsradius "R" aufweisen, der 3,0 bis 4,5 mal größer als die Öffnungslänge "L" der Öffnungslängsseiten (22) ist.

5. Applikationsdüse nach einem oder mehreren der Ansprüche 1 bis 3, **dadurch gekennzeichnet, dass** die Öffnungslänge "L" der Öffnungslängsseiten (22) der seitlichen Austrittsöffnung (21) 8,0 bis 14,0 mal größer als die geraden einander gegenüberliegen Öffnungsendseiten (23) sind.

6. Applikationsdüse nach einem oder mehreren der vorhergehenden Ansprüche 1 bis 3, **dadurch gekennzeichnet, dass** die Öffnungslängsseiten (22) der seitlichen Austrittsöffnung (21) etwa mittig mit einer maximalen Breite "Bₘₐₓ" einander gegenüberliegen, die 1,5 bis 2,5 mal größer als die Öffnungsbreite "B" der geraden Öffnungsendseiten (23) ist.

7. Applikationsdüse nach einem oder mehreren der vorhergehenden Ansprüche 1 bis 3, **dadurch gekennzeichnet, dass** der Krümmungsradius "R" der Öffnungslängsseiten (22) 3,0 bis 4,2 mal größer als die Öffnungslänge "L" ist.

8. Applikationsdüse nach einem oder mehreren der vorhergehenden Ansprüche 1 bis 3, **dadurch gekennzeichnet, dass** die Öffnungslänge "L" der Öffnungslängsseiten (22) 10,0 bis 13,5 mal größer als die Öffnungsbreite "B" der geraden Öffnungsendseiten (23) ist.

9. Applikationsdüse nach einem oder mehreren der vorhergehenden Ansprüche, **dadurch gekennzeichnet, dass** der Düsenkopf (13) aus einem Hartmetall besteht.
